# FASCICULE DE BREVET EUROPEEN

(11) **EP 0 619 086 B1**
(45) Date de publication et mention de la délivrance du brevet: **27.05.1998**
(21) Numéro de dépôt: 94400612.1
(22) Date de dépôt: 22.03.1994
(51) Int. Cl.: A45C 13/34, A45C 13/00, A45D 40/22, E05F 1/12

(54) **Boîtier pour produit cosmétique, à ouverture régulée et boîte à poudre correspondante**
Kosmetikdose mit kontrollierter Öffnung und entsprechende Puderdose
Cosmetic box with controlled opening and corresponding compact

(30) Priorité: 06.04.1993 FR 9304071
(43) Date de publication de la demande: 12.10.1994
(73) Titulaire: YVES SAINT LAURENT PARFUMS, (Société Anonyme), 92200 Neuilly sur Seine (FR)
(72) Inventeur: Vandromme, Michel, F-60150 Le Plessis-Brion (FR); Pileur, Charles, F-60400 Noyon (FR)
(74) Mandataire: Moncheny, Michel

(56) Documents cités:
- DE-C- 498 304
- FR-A- 1 182 518
- FR-A- 2 669 371
- US-A- 3 308 835
- US-A- 4 483 355

## Description

L'invention se rapporte au domaine des boîtiers pour produits cosmétiques, de maquillage, d'hygiène ou de soin, et plus particulièrement aux boîtes à fards ou à poudres (ou poudriers) utilisées dans le domaine de la cosmétologie par les femmes pour se poudrer ou par exemple pour colorer leurs pommettes ou leurs paupières, de tels boîtiers constituant d'ailleurs dans certains cas de véritables articles de joaillerie.

Parmi les boîtiers connus tout particulièrement dans ce domaine, certains sont équipés d'un couvercle qui s'articule en rotation par rapport au coffret du boîtier suivant un mouvement en quelque sorte "amorti", c'est-à-dire dont la vitesse d'ouverture a été ajustée pour que celle-ci ne s'effectue ni trop lentement, pour ne pas indisposer l'utilisatrice, ni trop rapidement, pour que l'on puisse apprécier l'élégance générale du boîtier et des éléments qu'il renferme, ainsi que l'effet gracieux et élégant qui se dégage de sa manipulation.

Toutefois, de tels moyens d'ajustement de la vitesse sont, à la connaissance de la demanderesse, habituellement constitués à ce jour par des systèmes "à bain d'huile" incorporant un liquide visqueux enfermé dans une chambre, la viscosité du fluide et l'adhérence (c'est-à-dire les effets de frottement), des pièces concernées du boîtier au regard de ce fluide permettant l'ajustement recherché de la vitesse d'ouverture du couvercle.

Or, de tels systèmes à fluide visqueux (pouvant être notamment constitué par une silicone), peuvent s'avérer ne pas être stables dans le temps et varier en fonction des conditions atmosphériques. En outre, étant donné qu'il s'agit d'un fluide, on peut toujours craindre les risques de fuite. Enfin, certains spécialistes considèrent que l'utilisation dans le cas d'espèce d'un fluide visqueux entraîne des difficultés de mise en oeuvre industrielle, augmente les coûts de fabrication et multiplie les manipulations que doit subir chaque boîtier pour sa fabrication.

US-A-4 483 355 décrit un boîtier muni d'un couvercle qui, lorsqu'il est déverrouillé, est brusquement entraîné en rotation par des ressorts qui se détendent.

FR-A-2 669 371 décrit un boîtier pour produit cosmétique, de maquillage, de soin ou d'hygiène, comprenant :
- un coffret et son couvercle, le coffret étant propre à contenir ledit produit,
- une charnière d'articulation en rotation du couvercle par rapport au coffret,
- des pièces de verrouillage/ déverrouillage d'un cran de maintien en position fermée du couvercle,
- un premier moyen-ressort comprimé dans ladite position fermée de ce couvercle et dont la détente libérée par le déverrouillage du cran est propre à provoquer l'ouverture brusque du couvercle,
- et des moyens d'amortissement du mouvement dudit couvercle, pour ralentir cette ouverture à l'encontre dudit premier moyen-ressort.

L'invention a pour but de proposer un boîtier ne présentant pas les inconvénients potentiels susmentionnés et permettant d'assurer de manière fine l'ajustement de la vitesse d'ouverture du couvercle, quelle que soit la fréquence des manipulations de celui-ci ou du boîtier et pratiquement quelles que soient ses conditions habituelles d'utilisation.

A cet effet, l'invention a pour objet un boîtier du type décrit dans FR-A-2 669 371, caractérisé en ce que les moyens d'amortissement comprennent :
- un second ressort agissant à l'encontre du premier moyen-ressort, essentiellement pendant une première partie de la course d'ouverture du couvercle,
- et un bloc de mousse compressible qui agit essentiellement pendant une seconde partie finale de la course dudit couvercle, si bien que les moyens d'amortissement sont compressibles sensiblement élastiquement et sont propres à être comprimés ou détendus en fonction respectivement de la détente ou de la compression dudit premier moyen-ressort.

Ainsi, pour ajuster la vitesse d'ouverture du couvercle, on ne jouera plus sur un quelconque indice de viscosité ni sur un coefficient de frottement, mais sur le caractère plus ou moins compressible d'un moyen d'amortissement, lequel est à compression élastique pour retrouver son potentiel de compressibilité à chaque fois que le couvercle est refermé.

En pratique, l'invention prévoit en outre, pour un confort encore accru d'utilisation et un effet optimum de contrôle de l'ouverture du couvercle, que lesdits moyens d'amortissement agiront pendant pratiquement toute, ou du moins l'essentiel, de la course d'ouverture du couvercle, en absorbant, jusqu'à sensiblement l'annuler en fin de course, l'énergie communiquée au couvercle pour son ouverture par ses moyens de commande associés.

En tant que moyens d'amortissement, l'invention conseille l'utilisation plus particulièrement d'un bloc de mousse synthétique, par exemple PVC ou polyuréthane imprégné, dont la fiabilité et la stabilité thermique sont connues, dont le coût de revient est faible et dont la facilité tant d'adaptation de forme que de mise en place, voire de remplacement, est grande, sans risque aucun de salissure des autres pièces du boîtier.

L'expérience des systèmes d'articulation à charnière et notamment de ceux utilisés dans le domaine de l'invention, ayant montré qu'il faut graduer de manière fine l'ajustement de la vitesse pour que celle-ci convienne au but recherché, et en pratique soit sensiblement régulière sur toute la course, on pourra dans une première partie de la course d'ouverture du couvercle utiliser un ressort relativement rigide pour absorber la brusque accélération communiquée au couvercle par son premier ressort, l'amortissement de fin de course étant assuré par le bloc de mousse qui prendra le relais du second ressort alors que l'énergie d'ouverture aura déjà nettement diminué, le bloc de mousse évitant tout effet de rebond en fin de course.

Avantageusement, pour favoriser l'effet recherché, le bloc de mousse sera disposé à proximité de la charnière d'articulation du couvercle.

Toujours dans le cadre d'un mode de réalisation privilégié de l'invention, le coffret du boîtier pourra renfermer un tiroir qui y sera monté glissant sous la commande du mouvement d'articulation en rotation du couvercle, le tiroir renfermant l'un au moins desdits moyens d'amortissement, tel avantageusement que ledit second ressort, qui se comprimera ou se détendra en fonction du déplacement du tiroir, en appui contre une paroi fixe du coffret.

De cette manière, on pourra en toute fiabilité et avec une bonne efficacité dynamique, ajuster finement la manière dont s'effectuera l'ouverture du couvercle.

D'autres caractéristiques et avantages de l'invention apparaîtront encore de la description qui va suivre faite en référence aux dessins annexés donnés uniquement à titre d'exemples non limitatifs et dans lesquels :
- la figure 1 est une vue en perspective et en éclaté d'un boîtier conforme à l'invention, dans son ensemble,
- la figure 2 montre, en vue de détail agrandie, la zone privilégiée d'implantation du bloc de mousse d'amortissement (le bloc en lui-même n'étant pas figuré),
- la figure 3 montre la zone du boîtier de la figure 2 avec le bloc de mousse en place, le couvercle étant ici en position de pleine ouverture,
- les figures 4 à 7 montrent, en coupe longitudinale médiane, le même boîtier en différentes situations d'ouverture ou de fermeture, plus ou moins complète, de son couvercle,
- et la figure 8 montre en vue partielle de dessus une variante de réalisation du ressort d'amortissement associé au tiroir,

Sur la figure 1, tout d'abord, on voit donc illustré un boîtier 2 à poudre et/ou à fards, essentiellement en matière plastique, comprenant un coffret 4 fermé par un couvercle 6.

Le couvercle comprend essentiellement un bloc parallélépipédique 8 avec un fond 8a et quatre parois latérales périmétriques 8b à l'intérieur desquelles vient s'emboîter un cadre 10 retenant un miroir 12 et pourvu, d'un côté (à l'avant), d'un crochet ou cran 14 de verrouillage en position fermée du couvercle et, du côté opposé (à l'arrière), d'un prolongement de paroi tombée définissant une zone de charnière 16, d'axe transversal 18 avec deux tourillons axiaux latéraux 20 adaptés pour tourillonner dans des paliers 22 d'une pièce 24 liée au coffret par exemple par des vis de fixation 25. Cette pièce 24, qui est une pièce fixe, présente une forme générale parallélépipédique ayant globalement l'aspect d'un cadre venant s'emboîter entre les quatre parois latérales 26a du bloc parallélépipédique de base 26 à fond 26b du boîtier 4.

A l'avant (repéré AVT sur la figure 1), la boîte 26 présente une ouverture 28 pour l'engagement à travers elle des pièces 30, 32 formant le poussoir de verrouillage du crochet 14 à travers l'orifice 34 du cadre 24, lorsque le couvercle doit être fermé, ou le déverrouillage de ce même crochet lorsque le coffret doit être ouvert. A l'intérieur de la pièce 24, un tiroir 36 est monté mobile en translation en direction de l'avant ou de l'arrière du coffret. A l'avant, le tiroir 36 présente deux ergots 38 dans lesquels viennent s'engager librement en rotation deux tourillons 40 s'étendant coaxialement sensiblement parallèlement à l'axe de charnière 18, et appartenant à une pièce basculante 42 montée articulée en rotation autour d'un axe fixe 44 également parallèle à l'axe 18, via un bourrelet axial supérieur 46 propre à tourillonner dans des paliers tels que 48, portés par deux parois latérales opposées de la pièce 24.

A l'arrière, le tiroir 36 présente par ailleurs deux bras latéraux se prolongeant à angle droit, parallèlement à l'axe 18, par deux amorces de paroi portant chacune une languette supérieure 50, légèrement inclinées vers l'arrière et destinées à venir s'engager chacune entre deux zones de la pièce 16 formant deux doigts de guidage avant 52 et arrière 54, respectivement (voir également figures 3 et 5).

Pour l'articulation en rotation du couvercle, la pièce 16 présente ici, entre ces zones latérales de guidage 52, 54 et ses tourillons 20, un creux dans lequel vient s'engager une pièce rapportée 56 portant tout d'abord un premier ressort 58 enroulé autour d'un arbre 60 porté par la pièce 56 et s'étendant parallèlement à l'axe 18, ainsi qu'un bloc de mousse amortissante 62 par exemple en polychlorure de vinyle à cellules fermées ou en polyuréthane imprégné acrylique et dont la présence constitue une caractéristique importante de l'invention.

Concernant tout d'abord le ressort 58, on notera qu'il s'agit d'un ressort de torsion, en épingle, dont les deux portions terminales opposées s'appuient pour l'une contre la paroi latérale arrière 26a de la boîte 26, et pour l'autre contre le doigt 52 correspondant (voir figures 2, 3 et 5).

De manière classique, le ressort de torsion 58 ainsi positionné va avoir tendance, dès la libération du crochet 14 par la manoeuvre du poussoir 30, à se détendre en communiquant son énergie de détente au couvercle, provoquant ainsi son ouverture avec une certaine vitesse fonction de la force du ressort.

L'objet de l'invention est d'ajuster cette vitesse d'ouverture du couvercle.

Pour cela, il a été prévu, dans ce mode de réalisation, d'utiliser deux moyens complémentaires d'amortissement, à savoir : le bloc de mousse amortissante 62 ainsi qu'un second ressort (en l'espèce un ressort de flexion) 64 prévu pour être disposé à l'intérieur du tiroir 36, en appui à l'arrière contre la paroi transversale arrière 66 du tiroir et, à l'avant, contre une paroi transversale fixe 68 appartenant à la pièce d'encadrement 24.

Tel qu'illustré sur les figures 1 et 4 à 7, le ressort 64 peut en particulier être constitué par une lame métallique repliée sensiblement "en W" de manière à être assez nettement rigide en début de déformation pour, dès la libération du cran 14, contrer efficacement la détente du premier ressort 58 et ainsi ne communiquer qu'une assez faible accélération au couvercle en début de course, assurant ainsi a fortiori un ajustement de sa vitesse d'ouverture qui va pouvoir avoir la régularité et la relative lenteur souhaitées, le relais pour la seconde partie de la course étant pris par le bloc de mousse 62 qui, comme le montre la figure 4, sera avantageusement disposé à proximité immédiate de la zone charnière d'articulation du couvercle, et donc de son axe de pivotement 18, permettant ainsi par compression un amortissement terminal de fin de course, sans augmentation de vitesse ni rebond final, le bloc 62 de mousse étant logé ici dans le creux d'une pièce rapportée en godet 70 (voir figures 2 et 3) fixée au couvercle pour pivoter avec lui, entre les doigts 52 et le sommet de la paroi arrière 26a du boîtier contre laquelle le bloc de mousse est donc écrasé en fin d'ouverture du couvercle (voir figure 3), le bloc retrouvant élastiquement sa forme d'origine, comme le ressort 64, lorsque le couvercle est refermé.

Intéressons-nous maintenant aux figures 4 à 7 pour présenter brièvement le fonctionnement en ouverture et en fermeture du boîtier, étant précisé qu'on a fait figurer en 71 le godet à fard logé dans la pièce 24.

Sur la figure 4 tout d'abord, le boîtier est fermé, le cran 14 étant enclenché. Le ressort 58 est comprimé. Tant le bloc de mousse 62 que le ressort 64 sont pratiquement non contraints.

Si on appuie sur le poussoir 30, on libère le cran 14 et le ressort 58 se détend, communiquant au couvercle une accélération dans le sens de son ouverture (figure 5). Le pivotement du couvercle autour de son axe 18 de charnière entraîne le déplacement simultané en rotation des barreaux 54 qui entraînent eux-mêmes en translation vers l'avant le tiroir 36, dans le sens de la flèche 72, comprimant ainsi pratiquement immédiatement le ressort de flexion 64 qui ralentit quasi instantanément la vitesse d'ouverture du couvercle en contrecarrant l'effet du ressort 58. A partir par exemple des deux tiers de la course d'ouverture du couvercle, l'effet d'amortissement du ressort 64 diminue, remplacé par celui du bloc de mousse 62 (voir figure 6) dont la compression progressive va maintenir sensiblement régulière la vitesse d'ouverture, jusqu'en fin de course, où les efforts dans un sens et dans l'autre s'équilibrent alors sensiblement.

Au vu des figures 5 et 6 en particulier, on remarquera que le déplacement dans le sens de la flèche 72 du tiroir 36 tend à provoquer le basculement vers le haut, dans le sens de la flèche 74, du plateau 42 qui en l'espèce, porte un présentoir à pinceau 76, ceci sous la poussée des ergots 38.

Pour refermer le boîtier, il suffit à l'utilisatrice de ramener l'un vers l'autre le couvercle et le coffret, libérant ainsi de leur compression, le bloc de mousse 62 puis le ressort 64, et comprimant concomitamment le ressort d'ouverture 58, via un entraînement vers l'arrière du tiroir 36 par l'intermédiaire des doigts de commande 52 du couvercle, le tiroir entraînant bien entendu avec lui le plateau 42 qui retrouve sa position basse à l'intérieur du boîtier (figure 7), la manoeuvre se terminant par l'accrochage du cran 14.

Intéressons-nous maintenant encore brièvement à l'illustration de la figure 8 qui montre une variante de réalisation du tiroir coulissant repéré ici 36' et qui se distingue du tiroir 36 en ce qu'est moulée intégralement à lui une languette formant ressort de flexion 76, à deux branches constituant sensiblement un "Ω" en ne formant en partie centrale qu'une seule pièce avec la paroi transversale arrière 66 déjà citée, de telle sorte qu'en début de course du tiroir 36', les extrémités des branches 76 viennent porter contre la paroi 68 toujours existante du cadre 24, en contrecarrant ainsi l'effet du ressort d'ouverture 58 (non représenté ici) toujours existant.

## Revendications

1. Boîtier pour produit cosmétique, de maquillage, de soin ou d'hygiène, comprenant :
- un coffret (4) et son couvercle (6), le coffret étant propre à contenir ledit produit,
- une charnière (20,22) d'articulation en rotation du couvercle par rapport au coffret,
- des pièces (20,32) de verrouillage/déverrouillage d'un cran (14) de maintien en position fermée du couvercle,
- un premier moyen-ressort (58) comprimé dans ladite position fermée de ce couvercle et dont la détente libérée par le déverrouillage du cran est propre à provoquer l'ouverture brusque du couvercle,
- et des moyens (62,64;76) d'amortissement du mouvement dudit couvercle, pour ralentir cette ouverture à l'encontre dudit premier moyen-ressort,
caractérisé en ce que les moyens d'amortissement comprennent :
- un second ressort (64;76) agissant à l'encontre du premier moyen-ressort (58), essentiellement pendant une première partie de la course d'ouverture du couvercle,
- et un bloc de mousse (62) compressible qui agit essentiellement pendant une seconde partie finale de la course dudit couvercle,
si bien que les moyens d'amortissement sont compressibles sensiblement élastiquement et sont propres à être comprimés ou détendus en fonction respectivement de la détente ou de la compression dudit premier moyen-ressort.

2. Boîtier selon la revendication 1, caractérisé en ce que lesdits moyens d'amortissement (62,64;76) sont disposés dans le boîtier pour agir progressivement pendant l'essentiel de la course d'ouverture du couvercle (6) en absorbant, jusqu'à sensiblement l'annuler en fin de course, l'énergie communiquée au couvercle, pour son ouverture, par la libération dudit premier moyen-ressort (58).

3. Boîtier selon la revendication 1 ou 2, caractérisé en ce que le second ressort (64) est disposé à l'intérieur d'un tiroir (36;36') en étant également en appui contre une paroi fixe (68) du coffret, ledit tiroir étant monté glissant dans le coffret (4), sous la commande du mouvement d'articulation en rotation du couvercle (6).

4. Boîtier selon la revendication 3, caractérisé en ce que le tiroir (36;36') présente une première extrémité proche de la charnière (16,20,22) d'articulation du couvercle (6) et une seconde extrémité opposée, laquelle intègre un poussoir (30) pour la commande en rotation d'une pièce pivotante (42) articulée autour d'un axe fixe sensiblement parallèle à celui (18) de la charnière et porté par le coffret.

5. Boîtier selon la revendication 3 ou 4, caractérisé en ce que le second ressort (76) est réalisé intégralement, en une seule pièce, avec le tiroir (36') et présente sensiblement une forme en "Ω", dans un état non contraint.

6. Boîtier selon l'une quelconque des revendications 1 à 5, caractérisé en ce que le bloc de mousse (62) est disposé à proximité de la charnière (16,20,22) d'articulation du couvercle.

7. Boîtier selon l'une quelconque des revendications 1 à 6, caractérisé en ce que le bloc de mousse (62) est disposé plus près de la charnière d'articulation du couvercle que ledit second ressort (64) pour prendre son relais après une première partie déterminée de la course d'ouverture du couvercle.

8. Boîte à poudre renfermant une poudre cosmétique et constituée par le boîtier selon l'une quelconque des revendications précédentes.

## Claims

1. Compact for a cosmetic, makeup, beauty care or hygiene product, comprising:
- a case (4) and its lid (6), the case being suitable for containing said product,
- a hinge (20, 22) for rotatably articulating the lid on the case,
- members (20, 32) for locking/unlocking a catch (14) for holding the lid in the closed position,
- first spring means (58) compressed in said closed position of the lid, the relaxing of which, when freed by unlocking the catch, is adapted to cause the lid to open abruptly,
- and means (62, 64; 76) for damping the movement of said lid, in order to slow down this opening action counter to said first spring means,
characterised in that the damping means comprise:
- a second spring (64; 76) acting counter to said first spring means (58), essentially during a first part of the opening movement of the lid,
and a compressible foam block (62) which acts essentially during a second final part of the movement of said lid,
so that the damping means are substantially elastically compressible and are adapted to be compressed or relaxed as a function of the relaxation or compression, respectively, of said first spring means.

2. Compact according to claim 1, characterised in that said damping means (62, 64; 76) are arranged in the compact so as to act progressively during the main part of the opening movement of the lid (6), thereby absorbing the energy communicated to the lid for opening it, by the relaxation of said first spring means (58), to the point of substantially cancelling out this energy at the end of the movement.

3. Compact according to claim 1 or 2, characterised in that the second spring (64) is arranged inside a drawer (36; 36') whilst also bearing against a fixed wall (68) of the case, said drawer being slidably mounted in the case (4), under the control of the rotational articulating movement of the lid (6).

4. Compact according to claim 3, characterised in that the drawer (36;36') has a first end close to the articulating hinge (16,20,22) of the lid (6) and a second opposite end which incorporates a push button (30) for causing rotation of a pivoting part (42) articulating about a fixed axis substantially parallel to that (18) of the hinge and carried by the case.

5. Compact according to claim 3 or 4, characterised in that the second spring (76) is formed integrally, in one piece, with the drawer (36') and is substantially in the form of a "Ω", in an unstressed state.

6. Compact according to any one of claims 1 to 5, characterised in that the foam block (62) is located close to the articulating hinge (16,20,22) of the lid.

7. Compact according to any one of claims 1 to 6, characterised in that the foam block (62) is located closer to the articulating hinge of the lid than the second spring (64) in order to take over after a first predetermined part of the opening movement of the lid.

8. Powder compact containing a cosmetic powder and consisting of the case according to any of the preceding claims.

## Patentansprüche

1. Behälter für Kosmetik-, Schmink-, Gesichtspflege- oder Hygieneprodukte, aufweisend:
- eine Kassette (4) und deren Deckel (6), wobei die Kassette dazu bestimmt ist, das Produkt aufzunehmen,
- ein Scharnier (20, 22) zur Drehanlenkung des Deckels an der Kassette,
- Teile (20, 32) zum Verriegeln/Entriegeln einer Raste (14), um den Deckel in Schließposition zu halten,
- eine erste mittelgroße Feder (58), die in der Schließposition des Deckels zusammengedrückt ist und deren durch die Entriegelung der Raste freigegebene Arretierung die schlagartige Öffnung des Deckels auszulösen vermag,
- und Mittel (62, 64; 76) zum Dämpfen der Bewegung des Deckels, um die genannte Öffnung entgegenwirkend zu der ersten mittelgroßen Feder zu verlangsamen, dadurch gekennzeichnet, daß die Dämpfungsmittel aufweisen:
- eine zweite Feder (64; 76), welche der ersten mittelgroßen Feder (58) entgegenwirkt, und zwar im wesentlichen während eines ersten Teils des Öffnungsbewegungsverlaufs des Deckels,
- und einen zusammendrückbaren Schaumstoffblock (62), der im wesentlichen während des zweiten abschließenden Teils des Bewegungsverlaufs des Deckels wirkt,
- wobei die Dämpfungsmittel im wesentlichen elastisch zusammendrückbar und dazu ausgelegt sind, als Funktion der Entspannung bzw. des Zusammendrückens der ersten mittelgroßen Feder zusammengedrückt oder entspannt zu werden.

2. Behälter nach Anspruch 1, dadurch gekennzeichnet, daß die Dämpfungsmittel (62, 64; 76) in dem Behälter angeordnet sind, um während des größten Teils des Öffnungsbewegungsverlaufs des Deckels (6) progressiv zu wirken, indem sie die auf den Deckel übertragene Energie, im wesentlichen unter Beseitigung derselben am Ende des Bewegungsverlaufs für die Öffnung des Deckels absorbieren, durch die Freigabe der ersten mittelgroßen Feder (58).

3. Behälter nach Anspruch 1 oder 2, dadurch gekennzeichnet, daß die zweite Feder (64) im Innern eines Schiebers (36; 36') angeordnet ist, indem sie sich außerdem in Anlage gegen eine feststehende Wand (68) der Kassette (4) befindet, und zwar unter Steuerung der Drehgelenkbewegung des Deckels (6).

4. Behälter nach Anspruch 3, dadurch gekennzeichnet, daß der Schieber (36; 36') ein erstes Ende nahezu an dem Gelenkscharnier (16, 20, 22) des Deckels (6) und ein gegenüberliegendes zweites Ende aufweist, welches einen Stössel (30) zur Drehsteuerung eines Schwenkteils (42) enthält, das um eine feststehende Achse im wesentlichen parallel zu derjenigen (18) des Scharniers angelenkt und durch die Kassette getragen ist.

5. Behälter nach Anspruch 3 oder 4, dadurch gekennzeichnet, daß die zweite Feder (76) einstückig integral mit dem Schieber (36') gebildet ist und im wesentlichen die Form eines "Ω" in nicht gespanntem Zustand aufweist.

6. Behälter nach einem der Ansprüche 1 bis 5, dadurch gekennzeichnet, daß der Schaumstoffblock (62) nahe am Scharnier (16, 20, 22) zur Anlenkung des Deckels angeordnet ist.

7. Behälter nach einem der Ansprüche 1 bis 6, dadurch gekennzeichnet, daß der Schaumstoffblock (62) näher zum Deckelanlenkungsscharnier angeordnet ist als die zweite Feder (64), um seine Ruhelage nach einem ersten vorbestimmten Teil des Öffnungsbewegungsverlaufs des Deckels einzunehmen.

8. Puderschachtel, enthaltend kosmetisches Puder und gebildet durch den Behälter nach einem der vorangehenden Ansprüche.
